# EUROPÄISCHE PATENTSCHRIFT

(11) **EP 1 324 887 B1**
(45) Veröffentlichungstag und Bekanntmachung des Hinweises auf die Patenterteilung: **22.12.2004**
(21) Anmeldenummer: 01976309.3
(22) Anmeldetag: 12.10.2001
(51) Int. Cl.: B41M 5/24

(54) **MIT EINEM LASERSTRAHL BESCHRIFTBARE FOLIE**
FILM WHICH CAN BE INSCRIBED BY A LASER BEAM
FILM ACCESSIBLE EN ECRITURE PAR FAISCEAU LASER

(30) Priorität: 12.10.2000 DE 20017501 U
(43) Veröffentlichungstag der Anmeldung: 09.07.2003
(73) Patentinhaber: Schreiner GmbH & Co. KG, 85764 Oberschleissheim (DE)
(72) Erfinder: FISCHER, Sven, 80335 München (DE)
(74) Vertreter: Kehl, Günther, Dipl.-Phys.
(86) Internationale Anmeldenummer: PCT/EP2001/011840
(87) Internationale Veröffentlichungsnummer: WO 2002/030677

(56) Entgegenhaltungen:
- WO-A-98/16397

## Beschreibung

Die vorliegende Erfindung betrifft eine mit einem Laserstrahl beschriftbare Folie gemäß vorliegendem Anspruch 1.

Unter einer Beschriftung sind im folgenden graphische Symbole und Zeichen jeglicher Art zu verstehen. Die Schutzschicht kann beispielsweise eine Kunststoffolie, eine Schutzlackschicht oder dergleichen sein.

Eine Folie dieser Art ist aus der internationalen Veröffentlichung W098/16397 bekannt. Das durch den Laserstrahl veränderbare Medium der bekannten Folie weist unter einer durch den Laserstrahl ablatierbaren, metallischen Schicht eine kontrastbildende Schicht mit einer Färbung auf, die sich von der Farbe der metallischen Schicht unterscheidet. Unter "Ablatieren" ist dabei das Abtragen oder Zerstören einer Schicht zu verstehen, die so ihre Opazität verliert.

Werden nun Flächenanteile in Form von Buchstaben oder grafischen Symbolen durch Lasereinwirkung aus der metallischen Schicht ablatiert, so werden diese Zeichen in der Farbe der kontrastbildenden Schicht durch die Schutzschicht hindurch erkennbar, während die nicht ablatierten Bereiche in der Farbe der Metallisierung sichtbar bleiben. Die Lasereinwirkung erfolgt hierbei von der Seite der Schutzschicht her durch die Schutzfolie hindurch.

Allerdings bleibt man bei der Anwendung beschriftbarer Folien nach Art der in WO98/16397 offenbarten Folie, was das farbige Erscheinungsbild betrifft, beschränkt, sofern man den Herstellungsaufwand vertretbar halten möchte: Die ablatierten Bereiche erscheinen durch die Schutzschicht hindurch in der Farbe der Kontrastschicht, die nicht ablatierten Bereiche in der Farbe der Metallisierung. Bei den üblicherweise eingesetzten Metallisierungen handelt es sich im wesentlichen um schwarze oder silberweiße Metallisierungen. Somit ergeben sich als mögliche Farbgebungen weiße oder buntfarbigee Beschriftung mit schwarzem Hintergrund oder schwarze oder buntfarbige Beschriftung mit silberweißem Hintergrund. Zwar sind andersfarbige Metallisierungen prinzipiell denkbar, jedoch werden die zur Verfügung stehenden Farben, insbesondere wenn man den Preis mancher "bunter" Metalle bzw. deren Aufbringung als Dünnschicht in Betracht zieht, stets auf eine geringe Anzahl begrenzt bleiben. Einfaches farbiges Bedrucken der Schutzschicht scheidet meist aus, da laserbeschriftete Folien ja in erster Linie dort eingesetzt werden, wo man aus Gründen der Beständigkeit gegen Abrieb oder Ausbleichen auf bedruckte Folien verzichten muß.

Der Erfindung liegt demnach die Aufgabe zugrunde, eine mit einem Laserstrahl beschriftbare Folie zu schaffen, die mit geringem technischen Aufwand einen großen farblichen Gestaltungsspielraum bietet. Zudem sollen die positiven Eigenschaften herkömmlicher laserbeschriftbarer Folien erhalten bleiben. Das heißt, beim Beschriften mit dem Laserstrahl sollen praktisch keinerlei gesundheitsgefährdende und umweltschädigende Emissionen hervorgerufen werden, und die fertig beschrifteten Etiketten, Typenschilder etc. sollen einen großen immanenten Schutz des Schriftbildes gegenüber chemischen und mechanischen Beanspruchungen bieten, also unter anderem eine gute Beständigkeit gegen Abrieb und Ausbleichen.

Die Aufgabe wird durch eine mit einem Laserstrahl beschriftbare Folie gelöst, die mindestens eine für den Laserstrahl durchlässige durchgefärbte, transluzente Schutzschicht aufweist, auf deren Unterseite ein durch den Laserstrahl veränderbares Medium angeordnet ist, das mindestens zwei opake, durch den Laserstrahl ablatierbare Schichten und mindestens eine gegen den Laserstrahl resistente kontrastbildende Schicht aufweist, wobei mindestens eine der für den Laserstrahl weitgehend durchlässigen Schutzschichten durchgefärbt ist. Somit wird der Farbeindruck der durch die Schutzschicht sichtbaren Schichten von der Färbung der Schutzschicht beeinflußt. Beispielsweise erscheint der nichtablatierte Anteil einer silberweißen Metallisierung durch eine gelblich durchgefärbte Schutzschicht goldfarben.

Zwischen den durch den Laserstrahl ablatierbaren Schichten ist jeweils eine transluzente, d.h. für den Laserstrahl durchlässige und transparente, durchgefärbte Schicht angeordnet. Dies führt dazu, daß sich bei ein- und derselben Folie auch abschnittsweise verschiedenfarbige Beschriftungen realisieren lassen, wobei die Schriftfarbe auch erst beim Beschriftungsvorgang selbst variiert werden kann, je nachdem, ob man an einer bestimmten Stelle keine, mehrere oder alle übereinander angeordneten ablatierbaren Schichten entfernt.

Als vorteilhaft hat sich herausgestellt, mindestens eine der opaken, durch den Laserstrahl ablatierbaren Schichten überwiegend metallisch auszuführen. Dabei können die Metallisierungen beispielsweise auf transluzente Folien aufgedampft oder aufgesputtert sein. Vorzugsweise handelt es sich bei den metallischen Schichten um Aluminiumschichten.

In einer weiteren Ausführungsform der Erfindung enthält mindestens eine der ablatierbaren Schichten Metalloxide, wobei auch nichtstöchiometrische Metalloxide und Mischungen aus Metallen und Metalloxiden enthalten sein können.

In einer Weiterbildung der vorliegenden Erfindung umfaßt die kontrastbildende Schicht mehrere Bereiche unterschiedlicher Farbe.

In einer besonders bevorzugten Ausführungsform der vorliegenden Erfindung weist das durch den Laserstrahl veränderbare Medium an seiner Unterseite eine selbstklebende Schicht auf, wodurch sich die beschriftete Folie auf einfache Weise auf einer Unterlage anbringen läßt. Vorzugsweise ist die Folie zuvor auf einer klebstoffabweisend beschichteten Trägerbahn angeordnet, von welcher sich die Folie vor dem Applizieren auf die Unterlage abziehen läßt.

In einer weiteren vorteilhaften Ausführungsform ist die Schutzschicht an ihrer Oberseite mit einer Klebstoffschicht versehen, wodurch sie sich für Hinterglas-Anwendungen, beispielsweise in Autoheckfenstern eignet.

Zusätzliche Anpassungen der visuellen Wirkung der vorliegenden Erfindung lassen sich erzielen, indem man die Schutzschicht zumindest teilweise bedruckt oder lackiert.

In einer besonders bevorzugten Weiterbildung der vorliegenden Erfindung weist die Folie Anstanzungen auf, welche die Folie in einzelne Flächenbereiche, beispielsweise einzelne Kennzeichnungsetiketten, Typenschilder oder Plaketten, unterteilt. Die entstandenen Flächenbereiche lassen sich dann vorteilhafterweise ablösen und beispielsweise maschinell auf zu kennzeichnende Gegenstände aufbringen.

In einer weiteren vorteilhaften Ausgestaltung der vorliegenden Erfindung ist die Folie auf einer Unterlage anbringbar und weist zusätzliche Sicherheitsanstanzungen auf, welche unbefugtes Ablösen der, Folie von dem Untergrund ohne zumindest teilweiser Zerstörung der Folie unmöglich machen.

In einer weiteren Ausführungsform der vorliegenden Erfindung ist die Folie durch Einwirkung eines Laserstrahls in einzelne, zumindest teilweise ablösbare Flächenbereiche unterteilt.

Nachstehend wird die Erfindung anhand eines schematisch dargestellten Ausführungsbeispiels näher erläutert. Die Abbildung soll den Schichtenaufbau einer erfindungsgemäßen Ausführungsform verdeutlichen, wobei die Dimensionen nicht maßstäblich widergegeben sind. Es zeigt:
- Fig.2:: eine schematische Schnittzeichnung einer erfindungsgemäßen Folie mit zwei ablatierbaren Schichten.

In Fig.2 ist ein nicht maßstäblicher Schnitt senkrecht zum Schichtaufbau eines Ausführungsbeispiels der vorliegenden Erfindung dargestellt. Unterhalb der transluzenten, durchgefärbten Schutzschicht 2 ist eine ablatierbare metallische Schicht 3 angeordnet, welche über eine transparente isolierende Schicht 13 mit einer durchgefärbten transluzenten Schicht 6 verbunden ist, an deren Unterseite eine zweite ablatierbare Schicht 4 angeordnet ist. Die durchgefärbte transluzente Schicht 6 besteht zweckmäßigerweise aus Kunststoff, die zweite ablatierbare Schicht 4 aus Metall.

Die zweite ablatierbare Schicht 4 ist über eine transparente Verbindungsschicht 9 mit der kontrastbildenden Farbschicht 5 verbunden, die auf eine Kunststoffolie 10 aufgebracht ist. Die Schutzschicht 2 ist zweckmäßigerweise ebenfalls aus Kunststoff. An ihrer Unterseite weist die Kunststoffolie 10 eine selbstklebende Schicht 7 auf, welche auf der der Kunststoffolie gegenüberliegenden Seite mit einem, beispielsweise Teil einer durchgehenden Bahn darstellenden, Trägermaterial 8 bedeckt ist. Das Trägermaterial 8 ist durch entsprechende Behandlung, beispielsweise eine Silikonisierung, klebstoffabweisend, so daß sich die laserbeschriftbare Folie von dem Trägermaterial 8 abziehen und auf eine andere Unterlage aufkleben läßt. Wurde das Folienlaminat zuerst in einzelne Etiketten, Plaketten, Schilder etc. geschnitten oder gestanzt, so sind diese Etiketten, Plaketten, Schilder etc. einzeln vom Trägermaterial 8 ablösbar und können einfach auf verschiedenste Gegenstände aufgeklebt werden.

Mit Hilfe eines Laserstrahls 1 b, 1 c, beispielsweise von einem elektronisch nachgeführten YAG-Laser, können Buchstaben oder grafische Zeichen darstellende Flächenbereiche 11 a, 11 b der metallischen Schicht 3 durch entsprechende Wahl der Leistung und der Einwirkungszeit des Lasersstrahls 1 b, 1 c so ablatiert werden, daß die zweite ablatierbare Schicht 4 nicht mit ablatiert wird. Die ablatierten Bereiche 11 a, 11 b erscheinen in einer Farbe, die sich aus der Farbe der Metallisierung 4 mit der Farbfilterwirkung der Schutzschicht 2 und der transluzenten Schicht 6 ergibt. Die nicht ablatierten Bereiche erscheinen in einer Farbe, die sich aus der Farbe der Metallisierung 3 mit der Farbfilterwirkung der Schutzschicht 2 ergibt.

Mit Hilfe des Laserstrahls 1 a, 1 d des elektronisch nachgeführten YAG-Lasers können zudem Buchstaben oder grafische Zeichen darstellende, einander paarweise überdeckende Flächenbereiche 12a, 12b der metallischen Schichten 3 und 4 ablatiert werden, wenn die Leistung und Einwirkungszeit des Lasersstrahls 1 a, 1d entsprechend eingestellt wird, oder der Lasersstrahl 1 a, 1d zweimal über die entsprechenden Bereiche 12a, 1 2b geführt wird. Die Bereiche 1 2a, 1 2b erscheinen dann in einer Mischfarbe, die durch den Farbfiltereffekt der Schutzschicht 2 und der transluzenten Schicht 6 aus der Farbe der kontrastierenden Schicht 5 entsteht. Bei heller, hinreichend transparenter Färbung der Schutzschicht 2 und transluzenten Schicht 6 wird der Farbeindruck einer dunkel gefärbten Kontrastschicht 5 nur wenig bis gar nicht beeinflußt.

Für den Fall einer gelblich durchgefärbten Schutzschicht 2, einer in hellem Cyan durchgefärbten transluzenten Schicht 6, silberweißen Metallisierungen 3, 4 und einer schwarzen Kontrastschicht 5 ergeben sich grün-metallic-farbene und schwarze Zeichen mit goldfarbenem Hintergrund. Für den Fall einer in hellem Cyan durchgefärbten Schutzschicht 2, einer gelblich durchgefärbten transluzenten Schicht 6, silberweißen Metallisierungen 3, 4 und einer schwarzen Kontrastschicht 5 ergeben sich grün-metallic-farbene und schwarze Zeichen mit cyan-metallic-farbenem Hintergrund.

## Patentansprüche

1. Mit einem Laserstrahl (1 a, 1b, 1 c, 1 d) beschriftbare Folie,
die mindestens eine für den Laserstrahl (1 a, 1 b, 1 c, 1 d) durchlässige, durchgefärbte, transluzente Schutzschicht (2) aufweist,
auf deren Unterseite ein durch den Laserstrahl (1 a, 1 b, 1 c, 1 d) veränderbares Medium angeordnet ist,
wobei das durch den Laserstrahl (1 a, 1 b, 1 c, 1 d) veränderbare Medium mindestens zwei opake, durch den Laserstrahl ( 1 a, 1 b, 1 c, 1 d) ablatierbare Schichten (3, 4), zwischen welchen jeweils eine transluzente, durchgefärbte Schicht (6) angeordnet ist, und mindestens eine gegen den Laserstrahl (1 a, 1 b, 1c, 1 d) resistente kontrastbildende Schicht (5) aufweist.

2. Mit einem Laserstrahl (1 a, 1b, 1 c, 1 d) beschriftbare Folie nach einem der vorhergehenden Ansprüche, **dadurch gekennzeichnet, daß** mindestens eine der opaken, durch den Laserstrahl (1a, 1b, 1 c, 1 d) ablatierbaren Schichten (3, 4) eine überwiegend metallische Schicht ist.

3. Mit einem Laserstrahl (1a, 1b, 1 c, 1 d) beschriftbare Folie nach einem der vorhergehenden Ansprüche, **dadurch gekennzeichnet, daß** es sich bei den metallischen Schichten (3, 4) um Aluminiumschichten handelt.

4. Mit einem Laserstrahl (1 a, 1b, 1 c, 1 d) beschriftbare Folie nach einem der vorhergehenden Ansprüche, **dadurch gekennzeichnet, daß** mindestens eine der opaken, durch den Laserstrahl (1 a, 1b, 1 c, 1 d) ablatierbaren Schichten (3, 4) Metalloxide enthält.

5. Mit einem Laserstrahl (1 a, 1b, 1 c, 1 d) beschriftbare Folie nach einem der vorhergehenden Ansprüche, **dadurch gekennzeichnet, daß** die kontrastbildende Schicht (5) mehrere Bereiche unterschiedlicher Farbe umfaßt.

6. Mit einem Laserstrahl (1 a, 1 b, 1 c, 1 d) beschriftbare Folie nach einem der vorhergehenden Ansprüche, **dadurch gekennzeichnet, daß** das durch den Laserstrahl (1a, 1b, 1 c, 1 d) veränderbare Medium zumindest teilweise an seiner Unterseite eine selbstklebende Schicht (7) aufweist.

7. Mit einem Laserstrahl (1 a, 1b, 1 c, 1 d) beschriftbare Folie nach Anspruch 6, **dadurch gekennzeichnet, daß** die Folie auf einem Trägermaterial (8) angeordnet ist, auf welchem der Klebstoff der selbstklebenden Schicht (7) nicht-permanent haftet.

8. Mit einem Laserstrahl (1 a, 1b, 1 c, 1 d) beschriftbare Folie nach einem der vorhergehenden Ansprüche, **dadurch gekennzeichnet, daß** die Schutzschicht (2) an ihrer Oberseite eine Klebstoffschicht aufweist.

9. Mit einem Laserstrahl (1a, 1b, 1 c, 1 d) beschriftbare Folie nach einem der vorhergehenden Ansprüche, **dadurch gekennzeichnet, daß** die Schutzschicht (2) zumindest teilweise bedruckt oder lackiert ist.

10. Mit einem Laserstrahl (1 a, 1b, 1 c, 1 d) beschriftbare Folie nach einem der vorhergehenden Ansprüche, **dadurch gekennzeichnet, daß** die Folie Anstanzungen aufweist, welche die Folie in einzelne Flächenbereiche unterteilt.

11. Mit einem Laserstrahl (1 a, 1b, 1 c, 1 d) beschriftbare Folie nach Anspruch 10, **dadurch gekennzeichnet, daß** zumindest einzelne der durch die Anstanzungen entstandenen Flächenbereiche zumindest teilweise ablösbar sind.

12. Mit einem Laserstrahl (1 a, 1b, 1 c, 1 d) beschriftbare Folie nach einem der vorhergehenden Ansprüche, **dadurch gekennzeichnet,**
**daß** die Folie auf einer Unterlage anbringbar ist und zusätzliche Sicherheitsanstanzungen aufweist, welche unbefugtes Ablösen der Folie von der Unterlage ohne zumindest teilweiser Zerstörung der Folie unmöglich machen.

13. Mit einem Laserstrahl (1 a, 1b, 1 c, 1 d) beschriftbare Folie nach einem der vorhergehenden Ansprüche, **dadurch gekennzeichnet,**
**daß** die Folie durch Einwirkung des Laserstrahls (1 a, 1 b, 1 c, 1 d) oder eines weiteren Laserstrahls in einzelne, zumindest teilweise ablösbare Flächenbereiche unterteilt ist.

## Claims

1. A laser-inscribable film, the inscription being produced with a laser beam (1a, 1b, 1c, 1d) having at least one translucent, completely pigmented protective layer (2) which is permeable for the laser beam (1a, 1b, 1c, 1d), a modifiable medium that is variable or modifiable by the laser beam (1a, 1b, 1c, 1d) being arranged on the underside of the protective layer,
wherein the medium modifiable by the laser beam (1a, 1b, 1c, 1d) has at least two opaque layers (3, 4) ablatable by the laser beam (1a, 1b, 1c, 1d) with a translucent, completely pigmented layer (6) arranged between the two opaque layers, and having at least one contrast-forming layer (5) which is resistant to the laser beam (1a, 1b, 1c, 1d).

2. The laser-inscribable film, the inscription being produced with a laser beam (1a, 1b, 1c, 1d) according to one of the preceding claims,
**characterized in that** at least one of the layers (3, 4) ablatable by the laser beam (1a, 1b, 1c, 1d) is mainly a metallic layer.

3. The laser-inscribable film, the inscription being produced with a laser beam (1a, 1b, 1c, 1d) according to one of the preceding claims,
**characterized in that** the metallic layers (3, 4) are aluminum layers.

4. The laser-inscribable film, the inscription being produced with a laser beam (1a, 1b, 1c, 1d) according to one of the preceding claims,
**characterized in that** at least one of the opaque layers (3, 4) ablatable by the laser beam (1a, 1b, 1c, 1d) contains metal oxides.

5. The laser-inscribable film, the inscription being produced with a laser beam (1a, 1b, 1c, 1d) according to one of the preceding claims,
**characterized in that** the contrast-forming layer (5) includes several areas of a different color.

6. The laser-inscribable film, the inscription being produced with a laser beam (1a, 1b, 1c, 1d) according to one of the preceding claims,
**characterized in that** the medium that is modifiable by the laser beam (1a, 1b, 1c, 1d) has a self-adhesive layer (7) over at least a portion of its underside.

7. The laser-inscribable film, the inscription being produced with a laser beam (1a, 1b, 1c, 1d) according to Claim 6, **characterized in that** the film is arranged on a carrier material (8) to which the adhesive of the self-adhesive layer (7) has non-permanent adhesion.

8. The laser-inscribable film, the inscription being produced with a laser beam (1a, 1b, 1c, 1d) according to one of the preceding claims,
**characterized in that** the protective layer (2) has an adhesive layer on its top side.

9. The laser-inscribable film, the inscription being produced with a laser beam (1a, 1b, 1c, 1d) according to one of the preceding claims,
**characterized in that** the protective layer (2) is at least partially printed or lacquered.

10. The laser-inscribable film, the inscription being produced with a laser beam (1a, 1b, 1c, 1d) according to one of the preceding claims,
**characterized in that** the film has punched out areas which subdivide the film into individual surface area regions.

11. The laser-inscribable film, the inscription being produced with a laser beam (1a, 1b, 1c, 1d) according to Claim 10, **characterized in that** at least individual regions of the area regions formed by the punched-out areas are at least partially detachable.

12. The laser-inscribable film, the inscription being produced with a laser beam (1a, 1b, 1c, 1d) according to one of the preceding claims,
**characterized in that** the film can be applied to a substrate and has additional safety punched-out areas which make unauthorized detachment of the film from the substrate impossible without at least partially destroying the film.

13. The laser-inscribable film, the inscription being produced with a laser beam (1a, 1b, 1c, 1d) according to one of the preceding claims,
**characterized in that** the film is subdivided into individual, at least partially detachable area regions by the action of the laser beam (1a, 1b, 1c, 1d) or another laser beam.

## Revendications

1. Film inscriptible au moyen d'un rayon laser (1a, 1b, 1c, 1d), qui présente au moins une couche protectrice (2) perméable au rayon laser (1a, 1b, 1c, 1d), teintée dans la masse et translucide, sur la face inférieure de laquelle est disposé un fluide modifiable par le rayon laser (1a, 1b, 1c, 1d),
le fluide modifiable par rayon laser (1a, 1b, 1c, 1d) présentant au moins deux couches opaques (3, 4) pouvant être entamées par le rayon laser (1a, 1b, 1c, 1d) entre chacune desquelles est disposée une couche translucide teintée dans la masse (6) et au moins une couche créatrice de contraste (5) résistant au rayon laser (1a, 1b, 1c, 1d).

2. Film inscriptible au moyen d'un rayon laser (la, 1b, 1c, 1d) selon l'une quelconque des revendications précédentes, **caractérisé en ce qu'**au moins une des couches (3, 4) pouvant être entamées par le rayon laser (1a, 1b, 1c, 1d) est une couche majoritairement métallique.

3. Film inscriptible au moyen d'un rayon laser (1a, 1b, 1c, 1d) selon l'une quelconque des revendications précédentes, **caractérisé en ce qu'**en ce qui concerne les couches métalliques (3, 4), il s'agit de couches d'aluminium.

4. Film inscriptible au moyen d'un rayon laser (1a, 1b, 1c, 1d) selon l'une quelconque des revendications précédentes, **caractérisé en ce qu'**au moins une des couches opaques (3, 4) pouvant être entamées par le rayon laser (1a, 1b, 1c, 1d) contient des oxydes métalliques.

5. Film inscriptible au moyen d'un rayon laser (1a, 1b, 1c, 1d) selon l'une quelconque des revendications précédentes, **caractérisé en ce que** la couche créatrice de contraste (5) présente plusieurs zones de couleurs différentes.

6. Film inscriptible au moyen d'un rayon laser (1a, 1b, 1c, 1d) selon l'une quelconque des revendications précédentes, **caractérisé en ce que** le fluide modifiable au rayon laser (1a, 1b, 1c, 1d) présente au moins partiellement sur sa face inférieure une couche autocollante (7).

7. Film inscriptible au moyen d'un rayon laser (la, 1b, 1c, 1d) selon la revendication 6, **caractérisé en ce que** le film est disposé sur un matériau support (8) sur lequel la colle de la couche autocollante (7) adhère de manière non permanente.

8. Film inscriptible au moyen d'un rayon laser (1a, 1b, 1c, 1d) selon l'une quelconque des revendications précédentes, **caractérisé en ce que** la couche protectrice (2) présente sur sa face supérieure une couche de colle.

9. Film inscriptible au moyen d'un rayon laser (la, 1b, 1c, 1d) selon l'une quelconque des revendications précédentes, **caractérisé en ce que** la couche protectrice (2) est au moins partiellement imprimée ou peinte.

10. Film inscriptible au moyen d'un rayon laser (1a, 1b, 1c, 1d) selon l'une quelconque des revendications précédentes, **caractérisé en ce que** le film présente des poinçonnages qui subdivisent le film en différentes zones de surface.

11. Film inscriptible au moyen d'un rayon laser (la, 1b, 1c, 1d) selon la revendication 10, **caractérisé en ce qu'**au moins certaines des zones de surface créées par les poinçonnages sont détachables au moins partiellement.

12. Film inscriptible au moyen d'un rayon laser (1a, 1b, 1c, 1d) selon l'une quelconque des revendications précédentes, **caractérisé en ce que** le film peut être posé sur une base et présente des poinçonnages supplémentaires qui rendent impossible un détachement non autorisé du film de la base sans une destruction au moins partielle du film.

13. Film inscriptible au moyen d'un rayon laser (1a, 1b, 1c, 1d) selon l'une quelconque des revendications précédentes, **caractérisé en ce que** le film est subdivisé en différentes zones de surface détachables au moins partiellement par action du rayon laser (1a, 1b, 1c, 1d) ou d'un autre rayon laser.
